# EUROPÄISCHE PATENTSCHRIFT

(11) **EP 0 923 496 B1**
(45) Veröffentlichungstag und Bekanntmachung des Hinweises auf die Patenterteilung: **19.09.2001**
(21) Anmeldenummer: 97939968.0
(22) Anmeldetag: 14.08.1997
(51) Int. Cl.: B65F 1/16

(54) **MÜLLBEHÄLTER, INSBESONDERE MEHRKAMMER-MÜLLBEHÄLTER**
REFUSE CONTAINER, MULTICHAMBER REFUSE CONTAINER IN PARTICULAR
CONTENEUR A ORDURES, EN PARTICULIER CONTENEUR A ORDURES A PLUSIEURS COMPARTIMENTS

(30) Priorität: 16.08.1996 DE 19632996
(43) Veröffentlichungstag der Anmeldung: 23.06.1999
(73) Patentinhaber: Schiller, Rolf, 88212 Ravensburg (DE)
(72) Erfinder: Schiller, Rolf, 88212 Ravensburg (DE)
(74) Vertreter: Patentanwälte Eisele, Otten & Roth
(86) Internationale Anmeldenummer: DE9701792
(87) Internationale Veröffentlichungsnummer: WO9807640

(56) Entgegenhaltungen:
- EP-A- 0 634 344
- DE-A- 3 531 554
- DE-A- 3 642 734
- DE-A- 4 001 717
- DE-U- 9 010 025

## Beschreibung

Die Erfindung betrifft handelsübliche Mehrkammer-Müllbehälter, oder Müllbehälter, für die eine Trennwand vorgesehen werden soll, die meist in Kunststoff-Spritzguß ausgeführt sind und eine annähernd viereckige Querschnittform aufweisen. Diese unterteilten Müllbehälter gestatten eine kostengünstige Sammlung verschiedener Müllsorten.

Die Leerung von Mehrkammer-Müllbehältern erfolgt so, daß die verschiedenen Fraktionen möglichst ohne Zeitverlust gleichzeitig in verschiedene Füllschächte eines Sammelfahrzeuges geleert werden. Dieses Prinzip ist in der DE 25 58 433 erstmals dargestellt und seitdem international erfolgreich eingeführt. Wenn nun der Behälter mit (zumindest) einer Trennwand durch die Hub-Kippvorrichtung hochgehoben und mit seiner Einfüllöffnung zur Entleerung nach unten gekippt wird, muß seine Trennwand rasch und sicher gegen die Trennwand der Einfüllvorrichtung am Fahrzeug gebracht werden, damit die Müllfraktionen sicher in die jeweiligen Stauräume des Fahrzeuges gelangen. Dies bereitet bei jenen Müllbehältern, deren Trennwand bei der Leerung die Senkrechte beibehalten, im allgemeinen keine Schwierigkeiten, solange die Müllbehälter von Hand in die Hub-Kipp-Vorrichtung am Fahrzeug eingehängt werden, wobei der Deckel oder die Teildeckel vorher von Hand geöffnet werden.

Erfolgt die Ladung der Müllbehälter vom Fahrerhaus aus automatisch, so ergeben sich Probleme, weil der bzw. die Deckel ebenfalls automatisch geöffnet werden müssen. Aufgabe der Erfindung ist es, insbesondere bei Müllbehältern mit einer "Längsteilung", d.h. bei denen die Trennwand im Müllbehälter senkrecht zur Drehachse des Behälterdeckels verläuft, Mittel und Wege zu finden, daß das Öffnen möglichst ohne Eingriff von Hand möglich ist. Dabei ist darauf zu achten, daß die Teildeckel nicht mit der Trennwand im Fahrzeug kollidieren, weil dies die Öffnung behindern würde. Die Teildeckel selbst sollen gegeneinander gesehen also weit öffnen und im geschlossenen Zustand des Müllbehälters diesen dicht aneinanderschließend oder gar überlappend bedecken, damit kein Regen in das Behälterinnere eindringt und es soll möglich sein, alle Fächer des Müllbehälters gleichzeitig zu leeren. Dieser Vorgang sollte möglichst ohne solche Hilfsmittel möglich sein, die in der AU-A-17769/95 beschrieben werden, wo der/die Deckel mit einem Wasserstrahl geöffnet werden, weil dies zu Durchnässungen von Wertstoffen im Müllbehälter führen kann und zusätzlich das Mitführen eines Wassertanks am Fahrzeug benötigt.

### Stand der Technik:

Die AT 356 003 zeigt einen Mehrkammer- Müllbehälter mit "Längsteilung" und Einzeldeckeln über den Kammern, wobei ein Überdeckel für die Witterungsdichtheit des Behälters sorgt. DE G 90 13 881.3 und DE 40 01 717 C2 gehen auf die Frage der Regendichtheit und der weiten gegeneinander abgespreizten Öffnung der Teildeckel ebenfalls nicht ein. Hier werden die Einzelfächer des Behälters in zeitlicher Reihenfolge getrennt geleert, was zudem ein technisch/finanzieller Nachteil im Vergleich zu einer Simultanleerung der Fächer ist. Das Problem des gleichzeitigen, weiten Öffnens von Teildeckeln ist ebenfalls nicht angesprochen. DE G 90 10 025.5 zeigt einen Teildeckel mit einer Regenrinne. Es bleibt aber offen, wie bewirkt wird, daß die Teildeckel so öffnen, daß sie nicht mit der Fahrzeug- bzw. Schüttungstrennwand kollidieren. SE 501 538 gibt lediglich einen Hinweis zur Befestigung der Trennwand. DE 42 00 034 A1 zeigt zwei gekoppelte Müllbehälter, die wohl einen brauchbaren Abstand voneinander im Deckelbereich halten, jedoch ist diese Anordnung im Vergleich zu einem einzigen Behälter mit Trennwand teuer und schlecht handhabbar. Auch die DE 35 31 554 A1 mit einem in seinen Ausmaßen verschiebbaren Deckel spricht nicht das Problem an und ist zudem relativ kostspielig in der Herstellung. Die AU-A-40474/95 zeigt einen geschlitzten Deckel mit einem aus der Behältertrennwand herausschwenkbaren Segment, welches für dichten Anschluß der Trennwände Behälter/Fahrzeugseite sorgt. Auch hier ist die Frage der Witterungsdichtheit ungelöst. Die US 5,035,563 und US 5,205,698 stellt Einzelvarianten der DE 25 58 433 dar und zeigt eine Deckelbefestigung an der Trennwand des Müllbehälters, wobei diese aber zusätzlich beim Auskippen des Mülls in das Fahrzeug auf Zug belastet wird, was zu vermeiden ist. Auch ist es bekannt, die Trennwand an ihrem oberen Ende zu verdicken und mit einer Art Regenrinne zu versehen, welche für einen Längsabfluß des Regens, z.B. zur Behälter Vor-u./o. Rückseite sorgen soll. Dies setzt eine selten gegebene, ebenerdige Aufstellung des Behälters voraus und verkleinert auch die Einfüll- bzw. Ausleerungsöffnung des Behälters.

### Problemlösung und Darstellung der Erfindung:

Das Problem wird erfindungsgemäß durch die Merkmale des Anspruchs 1 gelöst. Hiermit ist es erstmals möglich, die Teildeckel eines Müllbehälters sogar völlig witterungsdicht überlappend anzuordnen und dennoch in der Leerungslage, d.h. bei einer Drehung des Behälters, so daß die Behälteröffnung nach unten zeigt, die Teildeckel weit auseinander aufzuklappen, so daß die Behälterdeckel nicht gegen die Trennwand im Fahrzeug stoßen, wobei die Fläche der Behälteröffnung praktisch nicht verringert wird. Die verschiedenen Ausführungen und Kombinationen miteinander ermöglichen eine den jeweiligen Verhältnissen angepaßte Lösung.

Figur 1 zeigt eine erste Ausführung der Erfindung: Der Müllbehälter 1 besitzt eine Kammleiste 2 zur Aufnahme des Müllbehälters in eine bekannte Schüttungsvorrichtung bei der Leerung ("Kammschüttung") und einen umlaufendem oberen Behälterrand 3. Der Behälter 1 besitzt eine Trennwand 4, die von vorn nach hinten im Behälter verläuft und den Behälter in die Kammern 5.1 und 5.2 unterteilt, die in bekannter Weise zur Aufnahme verschiedener Müllsorten dienen. Der Behälterdeckel 7 läßt sich um eine Drehachse 6 öffnen und schließen. Der Deckel ist in erfinderischer Weise am Behälter befestigt, so daß sich die Teildeckel 7.1 und 7.2 unter einer Spreizbewegung beim Öffnen aufklappen. Dies geschieht sowohl beim Öffnen von Hand zur Befüllung der Behälterkammern 5.1 und 5.2, als auch beim Einschwenken des Behälters in das Fahrzeug. Bewirkt wird diese Auseinanderbewegung der Behälterdeckel 7.1 und 7.2 durch die schräg gegen die Waagrechte und gegeneinander gestellt verlaufenden Deckelachsen 6.1 und 6.2. Dabei kann auch der übliche Transportgriff des Behälters waagrecht beibehalten werden, wenn lediglich die Gerade durch die Außenlager des Deckels eine schräge Achse bildet.

Figur 2 zeigt eine Rückansicht des oberen Teiles eines erfinderischen Müllbehälters und verdeutlicht die Lage und Anbringung der Drehachsen 6.1 und 6.2 am Müllbehälter, wobei der Transportgriff als Drehachse des Deckels schräg gestellt ist.

Figur 3 zeigt in der Draufsicht eine weitere Ausbildung eine Deckellagerung am Behälter, die für eine weite, spreizende Öffnung der Teildeckel sorgt. Hierbei kommt eine schräge oder schraubenartige Anlagefläche zwischen Deckelbefestigung und - lagerung am Behälter zum Einsatz. Der Teildeckel 7.2 wird beim Öffnen um seine Drehachse 6.2 mit Behältergriff 9 über die Schrägen 9.1 und 10.1 wie durch die Pfeile dargestellt hoch und von der Behältertrennwand 4 auseinander bewegt. Auf der anderen Behälterseite kann dies ebenfalls, dann aber spiegelbildlich, ausgeführt sein.

Natürlich ergibt eine Kombination der Ausführungen von Figur 1 und 3 eine optimale Auseinanderbewegung der Teildeckel 7.1 und 7.2 beim Öffnen, weil dabei auch die Teildeckel in der Region A (Fig. 2) auseinander bewegt werden. Die Teildeckel können so sicher und leicht an einer im Einfüllbereich des Fahrzeuges gelegenen Trennwand vorbeibewegt werden und schließen dennoch dicht in ihrer Ruhelage gegeneinander.

Fig. 5 zeigt eine weitere erfinderische Ausbildung, wie die Teildeckel beim Öffnen auseinanderbewegt werden können. Durch eine Kurvensteuerung im Bereich der Deckeldrehachse(n) wird eine Auseinanderbewegung der Teildeckel quer zur Öffnungsbewegung ermöglicht, wobei die Bewegung in Richtung der Drehachse durch das Zusammenwirken von einer Nut 15 am hinteren Deckelende und einem schräg zur Senkrechten des Müllbehälters angebrachten Steg 16 an der Oberseite des Müllbehälters bewirkt wird. Natürlich kann die Nut auch am Behälter und der Steg am Deckel angebracht sein.

Es ist auch möglich, daß einer der Behälterdeckel 7.1. mit elastischen oder insbesondere formschlüssigen Mitteln versehen ist, damit er bis zur Leerung des Behälters in Kopflage sicher verschlossen bleibt und zwangsgesteuert, z.B. mittels eines Auslösers, geöffnet werden kann, wenn er seine Endlage erreicht hat. So wird auch während des Einschwenkvorganges des Behälters in die Fahrzeugöffnung für eine saubere Trennung des Mülls und gegen sein Verschütten auf die Straße gesorgt.

Fig. 4 zeigt eine sehr einfache Ausführung eines solchen Verschlusses. Das bevorzugt schräg nach vorn/unten verlaufende Langloch 11 am Deckellager 10 ermöglicht eine Relativbewegung beim Schließen des Deckels (Pfeil A) und über den Zapfen 12 und Anschlag 13 einen Verschluß des Deckels bei einer Drehkippbewegung beim Leeren des Behälters (Pfeil C). Trifft nun beispielsweise der Deckel 7.1 am Ende des Einschwenkvorganges in die Öffnung des Müllfahrzeuges auf ein Hindernis, so erfährt er eine Bewegung nach hinten (Pfeil D), hängt damit den durch Zapfen 12 und Anschlag 13 gegebenen Verschluß aus und schwenkt auf. Statt des dargestellten Zapfens kann beispielsweise auch die Vorderkante des Deckels verwendet werden, die unter eine entsprechende Halterung einfährt.

Selbstverständlich kann ein derartiger Verschluß auch für einen ungeteilten Müllbehälter mit einem einzigen Deckel interessant sein, um Verschmutzungen bei der Müllsammlung zu vermeiden.

Ein solcher Verschluß verleiht einer Trennwand zusätzlichen Halt bis zur Entriegelung der Deckel beim Leerungsvorgang, wenn zumindest ein Deckel so gestaltet ist, daß er auf der Trennwand 4 aufliegt. Hierdurch werden die üblicherweise verwendeten Klipsbefestigungen für die Trennwand entlastet und die Trennwand besser gehalten.

Da Mehrkammer-Müllbehälter vorteilhaft so hergestellt werden, daß sich die Trennwand jederzeit leicht nachträglich einbauen läßt (siehe EP 0 428 185 B1), ist es sinnvoll, die Erfindung auch für solche Müllbehälter vorzusehen, die noch keine Trennwand besitzen, damit keine Nachrüstung des Deckels erforderlich wird, wenn ein Müllbehälter mit einer Trennwand versehen wird und als Mehrkammer-Müllbehälter dienen soll. Dies erhöht die Kosten für die Produktion eines Müllbehälters nur unwesentlich.

Selbstverständlich kann die Erfindung auch für solche Müllbehälter eingesetzt werden, die durch eine Längs- oder Querteilung mehr als zwei Fächer aufweisen.

Weiter kann der beschriebene Formverschluß auch für die sichere Entleerung von Müllbehältern verwendet werden, deren Trennwand parallel zur Drehachse des Deckels verläuft.
- 1: Müllbehälter
- 2: Kammleiste zur Aufnahme des Behälters bei der Leerung
- 3: umlaufender Behälterrand
- 4: Trennwand
- 5.1: linke Behälterkammer
- 5.2: rechte Behälterkammer
- 6.1: linke Drehachse für Behälterdeckel 7.1
- 6.2: rechte Drehachse für Behälterdeckel 7.2
- 7.1: linker Behälterdeckel
- 7.2: rechter Behälterdeckel
- 8.1 und 8.2: linker und rechter Deckelgriff
- 9: Behältergriff
- 9.1: Schräge am Behältergriff bzw. an der Drehachse 6.2
- 10: Lager des Behälterdeckels 7.2
- 10.1: Schräge am Lager 10 des Behälterdeckels 7.2
- 11: Langloch für die Deckelbefestigung
- 12: Zapfen am Deckel 7.1
- 13: Anschlag am Müllbehälter 1 für Deckelzapfen 12
- 14 15: Nut am Behälterdeckel
- 16: Steg am Behälter

## Patentansprüche

1. Müllbehälter (1) mit wenigstens zwei Teildeckeln (7.1, 7.2) die mittels Drehachsen (6.1, 6.2) an ein und derselben Seite der Öffnung des Behälters gelagert sind, **dadurch gekennzeichnet, daß** die Drehachsen (6.1, 6.2) zur Durchführung einer Spreizbewegung beim Öffnungsvorgang zumindest eines Teildeckels einen Winkel zueinander bilden und/oder daß zumindest einer der Teildeckel eine Einrichtung zur Durchführung einer Querbewegung beim Öffnungsvorgang aufweist, die zur Behälteraußenseite hin gerichtet ist.

2. Müllbehälter, insbesondere Mehrkammer-Müllbehälter, nach Anspruch 1, **dadurch gekennzeichnet, daß** der Behälter (1) bzw. zumindest ein Teildeckel (7.1, 7.2 etc.) Befestigungsmittel aufweist, mit welchen zumindest einer dieser Teildeckel (7.1, 7.2 etc.) während des Einschwenkvorganges des Müllbehälters (1) in einer verschlossenen Position gehalten ist.

3. Müllbehälter, insbesondere Mehrkammer-Müllbehälter, nach Anspruch 2, **dadurch gekennzeichnet, daß** als Befestigungsmittel an zumindest einem der Teildeckel (7.1, 7.2) Zapfen (11), Nuten oder dergleichen angebracht sind, welche den Müllbehälter in formverschlossener Stellung während des Einschwenkvorgangs in die Öffnung des Müllfahrzeuges halten.

4. Müllbehälter nach einem der Ansprüche 1 bis 3, **dadurch gekennzeichnet, daß** die Teildeckel (7.1, 7.2) in geschlossener Position sich überlappen und somit das Eindringen von Witterungseinflüssen wie Regen und Schnee verhindern.

5. Müllbehälter nach einem der Ansprüche 1 bis 4, **dadurch gekennzeichnet, daß** an seinem Deckel Mittel wie speziell plazierte Handgriffe (14) oder Stege vorgesehen sind, welche der Entriegelung des Deckels dienen.

6. Müllbehälter nach einem der Ansprüche 1 bis 5, **dadurch gekennzeichnet, daß** der Deckel bzw. ein Teil des Deckels bei geschlossenem Zustand so gestaltet ist, daß die Trennwand (4) des Müllbehälters (1) in ihrer Lage formschlüssig während des Kippvorganges bei der Leerung unterstützt ist.

7. Müllbehälter nach einem der Ansprüche 1 bis 6, **dadurch gekennzeichnet, daß** eine Kurvensteuerungseinrichtung für die Bewegung des Deckels in einer Richtung von der Behältermitte zur entgegenliegenden Behälteraußenseite beim Öffnen vorgesehen ist.

8. Müllbehälter nach Anspruch 7, **dadurch gekennzeichnet, daß** die Kurvensteuerung für die gezielte Bewegung des Behälterdeckels von der Behältermitte zur entgegengesetzten Behälteraußenseite im Bereich der Deckbefestigung oder zwischen Behälterdeckel und Behälter angebracht ist.

## Claims

1. Refuse container (1) with at least two partial lids (7.1, 7.2) which are mounted by means of axes of rotation (6.1, 6.2) on one and the same side of the opening of the container, **characterised in that** the axes of rotation (6.1, 6.2) form an angle to one another in order to carry out an expanding movement during the opening process of at least one partial lid and/or that at least one of the partial lids has a device for carrying out a transverse movement during the opening process which is directed toward the exterior of the container.

2. Refuse container, in particular multi-chamber refuse container, according to claim 1, **characterised in that** the container (1) and at least one partial lid (7.1, 7.2 etc.) have securing means with which at least one of these partial lids (7.1, 7.2 etc.) is held in a closed position during the pivoting process of the refuse container (1).

3. Refuse container, in particular multi-chamber refuse container, according to claim 2, **characterised in that** journals (11), grooves or the like are attached to at least one of the partial lids (7.1, 7.2) as securing means which hold the refuse container in a locked position during the pivoting process into the opening of the dustcart.

4. Refuse container according to one of claims 1 to 3, **characterised in that** the partial lids (7.1, 7.2) overlap one another in the closed position and therefore prevent penetration of atmospheric influences such as rain and snow.

5. Refuse container according to one of claims 1 to 4, **characterised in that** means such as specifically placed handles (14) or webs are provided on its lid which serve to unlock the lid.

6. Refuse container according to one of claims 1 to 5, **characterised in that** the lid or a portion of the lid is designed in the closed state such that the separating wall (4) of the refuse container (1) is supported in its position with interlocking fit in the tilting process during emptying.

7. Refuse container according to one of claims 1 to 6, **characterised in that** a tilt control device is provided for the movement of the lid in a direction from the centre of the container to the opposing exterior of the container during opening.

8. Refuse container according to claim 7, **characterised in that** the tilt control for the specific movement of the container lid from the centre of the container to the opposing exterior of the container is attached in the region of the cover securing device or between the container lid and container.

## Revendications

1. Conteneur à ordures (1) ayant au moins deux couvercles partiels (7.1, 7.2) reliés par des axes de rotation (6.1, 6.2) à un seul et même côté de l'ouverture du conteneur,
**caractérisé en ce que**
les axes de rotation (6.1. 6.2) pour effectuer un mouvement d'écartement lors d'une opération d'ouverture d'au moins une partie de couvercle, forment entre eux un angle, et/ou au moins l'un des couvercles partiels comporte une Installation pour effectuer lors de l'opération d'ouverture, un mouvement transversal dirigé vers le côté extérieur du conteneur.

2. Conteneur à ordures notamment conteneur à ordures à plusieurs chambres selon la revendication 1,
**caractérisé en ce que**
le conteneur (1) ou au moins un couvercle partiel (7.1, 7.2 etc) comporte des moyens de fixation par lesquels au moins l'un de ces couvercles partiels (7.1, 7.2 etc) est maintenu en position fermée pendant l'opération de basculement rentrant du conteneur (1).

3. Conteneur à ordures notamment conteneur à ordures à plusieurs chambres selon la revendication 2.
**caractérisé en ce que**
le moyen de fixation d'au moins l'un des couvercles partiels (7.1, 7.2) est formé de bossages (11), de rainures ou de moyens analogues qui tiennent le conteneur à ordures en position fermée, par une liaison par la forme pendant l'opération de basculement à l'intérieur de l'ouverture de la benne à ordures.

4. Conteneur à ordures selon l'une quelconque des revendications 1 à 3,
**caractérisé en ce que**
les couvercles partiels (7.1, 7.2) se chevauchent en position de fermeture et évitent ainsi la pénétration des intempéries telles que la pluie et la neige.

5. Conteneur à ordures selon l'une quelconque des revendications 1 à 4,
**caractérisé en ce que**
son couvercle comporte des moyens tels que des poignées (14) placées de manière spéciale ou des nervures servant au déverrouillage du couvercle.

6. Conteneur à ordures selon l'une quelconque des revendications 1 à 5,
**caractérisé en ce que**
le couvercle ou une partie du couvercle est conçu à l'état fermé pour que la cloison (4) du conteneur (1) soit soutenue dans sa position par la liaison de forme pendant l'opération de basculement lorsqu'on vide le conteneur.

7. Conteneur à ordures selon l'une quelconque des revendications 1 à 6,
**caractérisé par**
une installation de commande par cames pour le mouvement du couvercle dans une direction allant du milieu du conteneur vers le côté extérieur opposé du conteneur lors de l'ouverture.

8. Conteneur à ordures selon la revendication 7,
**caractérisé en ce que**
la commande par cames pour le mouvement voulu du couvercle du conteneur, dirigé du milieu du conteneur vers le côté extérieur opposé de celui-ci, est prévue dans la zone de la fixation du couvercle ou entre le couvercle et le conteneur.
